# EUROPÄISCHE PATENTSCHRIFT

(11) **EP 1 716 782 B1**
(45) Veröffentlichungstag und Bekanntmachung des Hinweises auf die Patenterteilung: **02.04.2008**
(21) Anmeldenummer: 06101463.5
(22) Anmeldetag: 09.02.2006
(51) Int. Cl.: A47B 88/10

(54) **Auszugsführung**
Drawer slide
Glissière pour tiroir

(30) Priorität: 26.04.2005 DE 202005006759 U
(43) Veröffentlichungstag der Anmeldung: 02.11.2006
(73) Patentinhaber: Paul Hettich GmbH & Co. KG, 32278 Kirchlengern (DE)
(72) Erfinder: Matthes, Joachim, 32278 Kirchlengern (DE)
(74) Vertreter: Dantz, Jan Henning

(56) Entgegenhaltungen:
- EP-A- 0 512 615
- EP-A- 1 649 782

## Beschreibung

Die vorliegende Erfindung betrifft eine Auszugsführung, mit auf beiden Seiten eines Schubelementes angeordneten Auszugsschienen und einer Synchronführung mit beidseits des Schubelementes angeordneten Zahnstangen, in denen jeweils mindestens ein Zahnrad kämmt, wobei die Zahnräder für eine Führung miteinander gekoppelt sind und an einem Ende einer Zahnstange jeweils ein verschwenkbarer Hebel vorgesehen ist, mittels dem die Zahnstange verlängerbar ist und ein Überauszug des Schubelementes mit Synchronführung erreichbar ist.

Die EP 512 615 offenbart eine Synchronführung für Schubkästen, bei der eine Auszugsführung und eine Synchronführung vorgesehen sind. Die Synchronführung umfasst auf beiden Seiten des Schubkastens angeordnete Zahnstangen, in denen jeweils ein Zahnrad kämmt, wobei die Zahnräder über eine Welle miteinander verbunden sind. Um auch bei einem Überauszug eine Synchronführung zu gewährleisten, ist auf der zur Frontblende gewandten Seite an den Zahnstangen jeweils ein verschwenkbarer Abschnitt zur Verlängerung der Zahnstange vorgesehen, der durch einen Anschlag beim Einschieben des Schubkastens hochgeklappt wird. Nachteilig bei dieser Synchronführung ist, dass die Verlängerung der Zahnstange aufgrund der Schwerkraft bei Ausziehen des Schubkastens verschwenkt wird, sodass hier ein unnötiger Verschleiß auftritt, da die Verlängerung der Zahnstange nur bei einem Überauszug erforderlich ist. Zudem besteht der Nachteil, dass der durch die Verlängerung der Zahnstange benötigte Bauraum seitlich nicht für andere Bauteile genutzt werden kann.

Es ist daher die Aufgabe der vorliegenden Erfindung eine Auszugsführung zu schaffen, die auf einfache Weise eine Synchronführung auch bei einem Überauszug ermöglicht und zudem besonders kompakt aufgebaut ist.

Diese Aufgabe wird mit einer Auszugsführung mit den Merkmalen des Anspruches 1 gelöst.

Erfindungsgemäß ist der Hebel zumindest mit einem von der Schwenkachse entfernten Endabschnitt in einer abgeklappten Position entfernt von einer durch die Zahnstange aufgespannten mittleren Ebene angeordnet. Dabei wird die "mittlere Ebene" durch die Längsachse der Zahnstange und die sich senkrecht dazu erstreckenden Zähne definiert, also die Ebene, die etwa mittig zu den Zähnen liegt. Dadurch kann der Raum unterhalb und oberhalb der Zahnstange für andere Bauteile genutzt werden, da der Hebel in der geklappten Position nicht im Wege ist, beispielsweise kann ein Wandelement eines Schubkastens dort geführt sein oder eine Leiste oder ein Rahmen für ein Hängesystem vorgesehen sein. In einer die Zahnstange verlängernden Position wird durch den Hebel jedoch eine Synchronführung gewährleistet, da dann der Hebel in Eingriff mit den Zahnrädern gelangen kann.

Die Anordnung des Hebels in der mittleren Ebene bei Verlängerung der Zahnstange und außerhalb der Ebene in der abgeklappten Position lässt sich besonders gut realisieren, wenn die Schwenkachse des Hebels relativ zur Horizontalen und/oder Vertikalen geneigt angeordnet ist. Dadurch kann der Hebel auch seitlich weggeschwenkt werden, um den Raum unter- bzw. oberhalb der Zahnstange freizugeben. Vorzugsweise besitzt hierbei der Hebel eine teilweise gebogene Kontur und erstreckt sich benachbart zu der Schwenkachse in der abgeklappten Position schräg nach außen und mit einem Endabschnitt im Wesentlichen parallel zu der mittleren Ebene, sodass die Kombination der Kontur des Hebels und der Schrägstellung der Schwenkachse eine optimale Bauweise ermöglichen. Dabei ist es nicht erforderlich, dass das Zahnrad jeweils über die gesamte Breite mit dem Hebel kämmt, sondern es kann in gewissen Bereichen auch eine geringere Abdeckung in der Breite ausreichen.

Gemäß einer weiteren Ausgestaltung der Erfindung ist benachbart zu einem Zahnrad ein Mitnehmer angeordnet, mittels dem der Hebel von einer abgeklappten Position in eine die Zahnstange verlängernde Position verschwenkbar ist. Durch die Schwerkraft wird der Hebel dauerhaft in der abgeklappten Position gehalten und wird nur bei Bedarf in die verlängernde Position nach oben verschwenkt. Dadurch wird eine Bewegung des Hebels nur dann erforderlich, wenn die Auszugsführung tatsächlich in eine Endposition bewegt wird, während bei einem geringfügigen Ausziehen der Auszugsführung der Hebel in der abgeklappten Position verbleiben kann.

Vorzugsweise sind die Zahnräder über eine Welle miteinander verbunden, um den Gleichlauf auf beiden Seiten herzustellen. Dabei ist die Schwenkachse des Hebels und die Achse der Welle in einem Winkel zwischen 5 und 45, vorzugsweise 10 bis 20 ° angeordnet, um auch ein seitliches Verschwenken des Hebels zu erreichen.

Die Zahnstangen der in der hochgeklappten Position befindlichen Hebel weisen jeweils nach unten gerichtete Zähne auf, die mit mindestens einem Zahnrad kämmen.

Das Schubelement ist vorzugsweise als Schubkasten ausgebildet, der mit einem Überauszug vor einen Möbelkorpus bewegbar ist. Vorzugsweise wird der Schubkasten in Möbeln im Bürobereich eingesetzt, wobei unterhalb der Zahnstange eine Leiste oder ein Rahmen zum Aufhängen von Akten vorgesehen ist, sodass der im Möbelkorpus zur Verfügung stehende Bauraum optimal genutzt wird. Möglich ist jedoch auch ein Einsatz in anderen möbelähnlichen Behältnissen oder Hauhaltsgeräten, bei denen die Innenbreite des Korpus optimal genutzt werden soll.

Die Erfindung wird nachfolgend anhand eines Ausführungsbeispieles mit Bezug auf die beigefügten Zeichnungen näher erläutert. Es zeigen:
- Figur 1: eine perspektivische Ansicht einer erfindungsgemäßen Auszugsführung;
- Figur 2: eine Vorderansicht der Auszugsführung der Figur 1;
- Figur 3: eine perspektivische Detailansicht der Auszugsführung;
- Figur 4: eine perspektivische Detailansicht der Auszugsführung mit teilweise hochgeklapptem Hebel, und
- Figur 5: eine perspektivische Detailansicht der Auszugsfiihrung in der Endposition.

Die erfindungsgemäße Auszugsführung lässt sich in einem Korpus 1 montieren, insbesondere für Büroschränke, bei denen an einem Schubelement 3 Akten 4, Hängemappen oder andere Elemente gelagert werden. Das Schubelement 3 ist an Auszugsschienen 2 verschiebbar an dem Korpus 1 gehalten, wobei die Auszugsschienen 2 derart ausgebildet sind, dass sie eine Bewegung des Schubelementes 3 vor den Möbelkorpus 1 erlauben.

Die Auszugsführung umfasst eine Synchronführung, bei der zu beiden Seiten des Schubelementes 3 jeweils eine Zahnstange 9 am Korpus 1 festgelegt ist. Die Zahnstange 9 weist nach unten gerichtete Zähne auf und spannt eine mittlere Ebene 18 auf, die parallel zu einer Seitenwand des Korpus 1 verläuft und sich durch die Zähne der Zahnstange 9 erstreckt.

In der Zahnstange 9 kämmt ein Zahnrad 8, wobei die sich gegenüberliegenden Zahnräder 8 über eine durchgängige Welle 6 miteinander verbunden sind. Die Welle 6 ist benachbart zu dem Zahnrad 8 in einem Lager 7 gehalten. An dem Lager 7 ist zu einer Frontblende hin ein Mitnehmer 10 vorgesehen, der mit einem Hebel 11 zusammenwirkt.

Der Hebel 11 ist um eine Achse 12 verschwenkbar gelagert und dient zur Verlängerung der Zahnstange 9, wenn das Schubelement 3 in eine Position vor den Korpus 1 ausgezogen wird und auch in dieser Position die Synchronführung über die Zahnräder 8 beibehalten werden soll. Hierfür lässt sich der Hebel 12 von einer abgeklappten Position (Figur 3) über den Mitnehmer 10 in eine hochgeklappte Position bewegen, in der die Zahnstange 9 über den Hebel 11 verlängert wird, wobei dann die nach unten gerichteten Zähne des Hebels 11 mit den Zahnrad 8 kämmen (Figur 5). Der Hebel 11 ragt somit über den Korpus 1 nach vorne hervor, sodass die Zahnräder 8 und die Welle 6 auch in diesem Bereich eine Synchronführung bereitstellen, damit das Schubelement 3 gleichmäßig geführt ist und nicht verkanten kann.

Die Schwenkachse 12 des Hebels 11 ist zu der Achse der Welle 6 in einem Winkel zwischen 5 und 45 °, vorzugsweise 10 bis 20° geneigt. Dadurch wird beim Herunterklappen des Hebels 11 dieser nicht nur nach unten bewegt, sondern schwenkt auch schräg nach außen, damit der Bauraum unterhalb der Zahnstange 9 genutzt werden kann. Ferner hat der Hebel 11 eine gebogene Kontur wobei benachbart zu der Schwenkachse 12 ein erster Abschnitt 16 in der abgeklappten Position schräg nach außen verläuft und dann ein Winkel 13 vorgesehen ist, von dem sich ein Endabschnitt 17 erstreckt, der im Wesentlichen parallel zu der mittleren Ebene 18 ausgerichtet ist.

Wie insbesondere in Figur 2 gezeigt ist, lässt sich der Bauraum unterhalb der Zahnstange 9 dadurch gut nutzen, beispielsweise können Hakenelemente 5 der Hängemappen 4 seitlich hervorstehen. Die Hakendelemente 5 sind dabei auf einer Leiste 14 oder einer Oberkante eines Rahmens abgestützt, die ebenfalls im Bereich unterhalb der Zahnstange 9 angeordnet sein kann, sodass der Bauraum zwischen den Seitenwänden des Korpus 1 optimal genutzt werden kann.

Bei dem dargestellten Ausführungsbeispiel ist die Auszugsführung für ein Schubelement vorgesehen, in dem mehrere Hängemappen 4 nebeneinander angeordnet sind, wobei die Hängemappen seitlich an einer äußeren Leiste 14 und einer mittigen Leiste 15 aufgehängt sind.

Es ist natürlich auch möglich, die Auszugsführung für andere Einsatzzwecke zu verwenden, und im Bereich unterhalb oder oberhalb der Zahnstange 9 andere Bauteile zu führen, um den Bauraum optimal zu nutzen.

Die Schwenkachse 12 des Hebels 11 kann auch schräg zu einer vertikalen Achse geneigt ausgebildet sein, beispielsweise auch schief im Raum stehen. Dabei ist es dann erforderlich, die Lager der Schwenkachse 12 und des Hebels 11 so aufeinander abzustimmen, dass der Raum unterhalb und /oder oberhalb der Zahnstange weitgehend frei gelassen wird, damit dieser anderweitig genutzt werden kann.

Ferner ist es möglich, den Hebel 11 nicht nur zu verschwenken, sondern eine kombinierte Schwenk- und Schiebebewegung des Hebels 11 vorzusehen, so dass der Hebel 11 durch den Mitnehmer oder eine andere Mechanik gleichzeitig verschwenkt und axial um die Schwenkachse verschoben wird. Der Hebel 11 kann beispielsweise entlang einer Schraubenlinie bewegt werden und auf einer Art Schneckenrad gelagert sein. Auch ein solcher Schwenk- und Schiebemechanismus kann die gewünschte Entfernung des Hebels aus der mittleren Ebene der Zahnstange erreichen.

Der Hebel 11 ist in dem gezeigten Ausführungsbeispiel mittels Schwerkraft in die abgesenkte Position bewegbar. Es ist natürlich auch möglich, den Hebel 11 in eine Ausgangsposition mit einer Feder vorzuspannen, so dass die Ausgangsposition nicht die Hängeposition sein muss.

## Patentansprüche

1. Auszugsführung mit auf beiden Seiten eines Schubelementes (3) angeordneten Auszugsschienen (2) und einer Synchronführung mit beidseits des Schubelementes (3) angeordneten Zahnstangen (9), in denen jeweils mindestens ein Zahnrad (8) kämmt, wobei die Zahnräder (8) für eine Führung miteinander gekoppelt sind, und wobei an einem Ende einer Zahnstange (9) jeweils ein verschwenkbarer Hebel (11) vorgesehen ist, mittels dem die Zahnstange (9) verlängerbar ist und ein Überauszug des Schubelementes (3) mit Synchronführung erreichbar ist, **dadurch gekennzeichnet, dass** der Hebel (11) zumindest mit einem von der Schwenkachse (12) entfernten Endabschnitt (17) in einer abgeklappten Position entfernt von einer durch die Zahnstange (9) aufgespannten mittleren Ebene (18) angeordnet ist.

2. Auszugsführung nach Anspruch 1, **dadurch gekennzeichnet, dass** die Schwenkachse (12) des Hebels (11) relativ zur Horizontalen geneigt angeordnet ist.

3. Auszugsführung nach Anspruch 1 oder 2, **dadurch gekennzeichnet, dass** der Hebel 11 eine teilweise gebogene Kontur besitzt und sich benachbart zu der Schwenkachse (12) in der abgeklappten Position schräg nach außen und sich mit einem Endabschnitt (17) im Wesentlichen parallel zu der mittleren Ebene (18) erstreckt.

4. Auszugsführung nach einem der Ansprüche 1 bis 3, **dadurch gekennzeichnet, dass** benachbart zu einem Zahnrad (8) ein Mitnehmer (10) angeordnet ist, mittels dem der Hebel (11) von einer abgeklappten Position in eine die Zahnstange (9) verlängernde Position verschwenkbar ist.

5. Auszugsführung nach einem der Ansprüche 1 bis 4, **dadurch gekennzeichnet, dass** die Zahnräder (8) über eine Welle (6) miteinander verbunden sind.

6. Auszugsführung nach einem der Ansprüche 1 bis 5, **dadurch gekennzeichnet, dass** die Schwenkachse (12) des Hebels (11) in einem Winkel zwischen 5 und 45, vorzugsweise 10 bis 20 ° angeordnet sind.

7. Auszugsführung nach einem der Ansprüche 1 bis 6, **dadurch gekennzeichnet, dass** die Zahnstange (9) und die Hebel (11) in der hochgeklappten Position jeweils nach unten gerichtete Zähne aufweisen.

8. Auszugsführung nach einem der Ansprüche 1 bis 7, **dadurch gekennzeichnet, dass** das Schubelement (3) als Schubkasten ausgebildet ist, der mit einem Überauszug vor einen Möbelkorpus (1) bewegbar ist.

9. Auszugsführung nach einem der Ansprüche 1 bis 8, **dadurch gekennzeichnet, dass** unterhalb der Zahnstange (9) eine Leiste (14) oder einer Rahmenkante zum Aufhängen von Akten (4) mittels Haken (5) vorgesehen ist.

10. Auszugsführung nach einem der Ansprüche 1 bis 9, **dadurch gekennzeichnet, dass** der Hebel (11) mittels einer kombinierten Schwenk- und Schiebebewegung aus der mittleren Ebene (18) der Zahnstange (9) entfernbar ist.

## Claims

1. Pull-out guide with pull-out rails (2) arranged on both sides of a sliding element (3) and with a synchronizing guide having racks (9) which are arranged on both sides of the sliding element (3) and in each of which at least one gear wheel (8) meshes, wherein the gear wheels (8) are coupled to one another to provide guidance, and wherein a pivotable lever (11) is provided in each case at one end of a rack (9), by means of which lever the rack (9) can be extended and complete pulling-out of the sliding element (3) with the synchronizing guide can be achieved, **characterized in that** the lever (11), at least with an end section (17) which is remote from the pivot axis (12), is arranged in a folded-down position remote from a central plane (18) defined by the rack (9).

2. Pull-out guide according to Claim 1, **characterized in that** the pivot axis (12) of the lever (11) is arranged inclined relative to the horizontal.

3. Pull-out guide according to Claim 1 or 2, **characterized in that** the lever (11) has a partially bent contour and, in the folded-down position, extends obliquely outwards adjacent to the pivot axis (12) and, by means of an end section (17), extends essentially parallel to the central plane (18).

4. Pull-out guide according to one of Claims 1 to 3, **characterized in that** a driver (10) is arranged adjacent to a gear wheel (18) and can be used to pivot the lever (11) from a folded-down position into a position extending the rack (9).

5. Pull-out guide according to one of Claims 1 to 4, **characterized in that** the gear wheels (8) are connected to each other via a shaft (6).

6. Pull-out guide according to one of Claims 1 to 5, **characterized in that** the pivot axis (12) of the lever (11) is arranged at an angle of between 5 and 45, preferably 10 to 20°.

7. Pull-out guide according to one of Claims 1 to 6, **characterized in that**, in the raised position, the rack (9) and the lever (11) each have downwardly directed teeth.

8. Pull-out guide according to one of Claims 1 to 7, **characterized in that** the sliding element (3) is designed as a drawer which can be moved to a point in front of a furniture carcass (1) by means of a complete pulling-out action.

9. Pull-out guide according to one of Claims 1 to 8, **characterized in that** a bar (14) or a frame edge with a suspension of files (4) by means of hooks (5) is provided below the rack (9).

10. Pull-out guide according to one of Claims 1 to 9, **characterized in that** the lever (11) can be removed from the central plane (18) of the rack (9) by means of a combined pivoting and sliding movement.

## Revendications

1. Glissière de tiroir comportant des rails de tiroir (2) disposés des deux cotés d'un élément de poussée (3) et un guidage synchrone avec des crémaillères (9) disposées de part et d'autre de l'élément de poussée (3), avec chacune desquelles au moins une roue dentée (8) s'engrène, les roues dentées (8) étant couplées les unes aux autres pour un guidage et respectivement un levier pivotant (11) étant prévu à une extrémité d'une crémaillère (9), à l'aide duquel la crémaillère (9) peut être prolongée et une surextension de l'élément de poussée (3) avec guidage synchrone peut être obtenue, **caractérisée en ce que** le levier (11) avec au moins une section d'extrémité (17) éloignée de l'axe de pivotement (12) dans une position rabattue est agencé à distance d'un plan médian (18) défini par la crémaillère (9).

2. Glissière de tiroir selon la revendication 1, **caractérisée en ce que** l'axe de pivotement (12) du levier (11) est disposé de manière inclinée par rapport à l'horizontale.

3. Glissière de tiroir selon la revendication 1 ou 2, **caractérisée en ce que** le levier (11) possède un contour partiellement incurvé et s'étend en biais vers l'extérieur au voisinage de l'axe de pivotement (12) dans la position rabattue et s'étend avec une section d'extrémité (17) de manière essentiellement parallèle au plan médian (18).

4. Glissière de tiroir selon l'une quelconque des revendications 1 à 3, **caractérisée en ce qu'**un élément d'entraînement (10) est disposé au voisinage d'une roue dentée (8), à l'aide duquel le levier (11) peut être pivoté d'une position rabattue à une position prolongeant la crémaillère (9).

5. Glissière de tiroir selon l'une quelconque des revendications 1 à 4, **caractérisée en ce que** les roues dentées (8) sont reliées les unes aux autres par le biais d'un arbre (6).

6. Glissière de tiroir selon l'une quelconque des revendications 1 à 5, **caractérisée en ce que** l'axe de pivotement (12) du levier (11) est disposé selon un angle compris entre 5 et 45, de préférence entre 10 et 20°.

7. Glissière de tiroir selon l'une quelconque des revendications 1 à 6, **caractérisée en ce que** la crémaillère (9) et les leviers (11) en position relevée de ceux-ci présentent des dents dirigées vers le bas.

8. Glissière de tiroir selon l'une quelconque des revendications 1 à 7, **caractérisée en ce que** l'élément de poussée (3) est réalisé sous forme de tiroir, qui peut être déplacé avec une surextension devant un corps de meuble (1).

9. Glissière de tiroir selon l'une quelconque des revendications 1 à 8, **caractérisée en ce qu'**une baguette (14) ou un bord de cadre permettant de suspendre des dossiers (4) au moyen de crochets (5) est prévu sous la crémaillère (9).

10. Glissière de tiroir selon l'une quelconque des revendications 1 à 9, **caractérisée en ce que** le levier (11) peut être éloigné du plan médian (18) de la crémaillère (9) par une combinaison d'un mouvement de pivotement et de coulissement.
